# EUROPÄISCHE PATENTANMELDUNG

(11) **EP 4 311 868 A1**
(43) Veröffentlichungstag der Anmeldung: **31.01.2024**
(21) Anmeldenummer: 22187199.9
(22) Anmeldetag: 27.07.2022
(51) Int. Cl.: C25B 9/70, C25B 9/73, C25B 15/02, C25B 1/04

(54) **EFFIZIENTER BETRIEB EINER ELEKTROLYSEANLAGE**

(71) Anmelder: Primetals Technologies Germany GmbH, 91058 Erlangen (DE)
(72) Erfinder: Becker, Gerd, 91080 Marloffstein (DE); Bodden, Guido, 91301 Forchheim (DE)
(74) Vertreter: Metals@Linz

(57) **Zusammenfassung**

Mittels einer Elektrolysevorrichtung (1) werden durch Elektrolyse einer Elektrolyseflüssigkeit (6) Elektrolysegase (7) erzeugt. Von einer elektrischen Energieversorgungseinrichtung (5) wird eine Betriebsspannung (U) an die Elektrolysevorrichtung (1) angelegt, so dass ein Betriebsstrom (I) durch die Elektrolysevorrichtung (1) fließt. Die Elektrolyseanlage wird alternierend in einer Hauptbetriebsphase und in einer Zusatzbetriebsphase betrieben. In der Hauptbetriebsphase wird die Energieversorgungseinrichtung (5) von einer Steuereinrichtung (8) derart angesteuert, dass die Betriebsspannung (U) möglichst konstant gleich einer Basisspannung (U0) ist und/oder der Betriebsstrom (I) möglichst konstant gleich einem Basisstrom (I0) ist. In der Zusatzbetriebsphase wird die Energieversorgungseinrichtung (5) von der Steuereinrichtung (8) derart angesteuert, dass die Betriebsspannung (U) und/oder der Betriebsstrom (I) gegenüber der Basisspannung (U0) und/oder dem Basisstrom (I0) variiert werden. Die Wechsel zwischen der Hauptbetriebsphase und der Zusatzbetriebsphase werden von der Steuereinrichtung (8) in Abhängigkeit vom Prozesszustand (Z) der Elektrolysevorrichtung (1) vorgenommen.

## Beschreibung

### Gebiet der Technik

Die vorliegende Erfindung geht aus von einem Betriebsverfahren für eine Elektrolyseanlage,
- wobei mittels einer Elektrolysevorrichtung der Elektrolyseanlage durch Elektrolyse einer Elektrolyseflüssigkeit Elektrolysegase erzeugt werden,
- wobei von einer elektrischen Energieversorgungseinrichtung der Elektrolyseanlage eine Betriebsspannung an die Elektrolysevorrichtung angelegt wird, so dass ein Betriebsstrom durch die Elektrolysevorrichtung fließt.

Die vorliegende Erfindung geht weiterhin aus von einem Steuerprogramm, das Maschinencode umfasst, der von einer Steuereinrichtung einer Elektrolyseanlage, in der mittels einer Elektrolysevorrichtung der Elektrolyseanlage durch Elektrolyse einer Elektrolyseflüssigkeit Elektrolysegase erzeugt werden, abarbeitbar ist, wobei die Abarbeitung des Maschinencodes durch die Steuereinrichtung bewirkt, dass die Elektrolyseanlage aufgrund einer entsprechenden Ansteuerung einer elektrischen Energieversorgungseinrichtung der Elektrolyseanlage betrieben wird.

Die vorliegende Erfindung geht weiterhin aus von einer Steuereinrichtung für eine Elektrolyseanlage, wobei die Steuereinrichtung mit einem derartigen Steuerprogramm programmiert ist, so dass die Steuereinrichtung die Elektrolyseanlage gemäß einem derartigen Betriebsverfahren steuert.

Die vorliegende Erfindung geht weiterhin aus von einer Elektrolyseanlage,
- wobei die Elektrolyseanlage eine Elektrolysevorrichtung aufweist, mittels derer durch Elektrolyse einer Elektrolyseflüssigkeit Elektrolysegase erzeugt werden,
- wobei die Elektrolyseanlage eine elektrische Energieversorgungseinrichtung aufweist, von der eine Betriebsspannung an die Elektrolysevorrichtung angelegt wird, so dass ein Betriebsstrom durch die Elektrolysevorrichtung fließt,
- wobei die Elektrolyseanlage eine Steuereinrichtung aufweist, von der zumindest die Energieversorgungseinrichtung gesteuert wird.

### Stand der Technik

Die genannten Gegenstände sind allgemein bekannt. Rein beispielhaft kann auf die WO 2010/048 706 A1 verwiesen werden.

Aus der Pressemitteilung des Helmholtz-Zentrums "Grüner Wasserstoff: Forschung für mehr Effizienz", unter dem Link https://www.hzdr.de/db/Cms?pOid=59948&pNid=99&pLang=de am 11.07.2022 aus dem Internet abgerufen, ist bekannt, dass die bei der Elektrolyse entstehenden Gasbläschen sich pro Sekunde viele Male von der Elektrode, an der sie generiert werden, lösen können, sich aber sofort danach wieder an der Elektrode absetzen. Auch ist aus der genannten Pressemitteilung bekannt, dass sich zwischen den Gasblasen und den Elektroden permanent eine Art Teppich aus Mikroblasen bildet.

### Zusammenfassung der Erfindung

Elektrolysevorrichtungen sind in verschiedenen Ausgestaltungen bekannt. Allgemein gesprochen umfasst eine Elektrolysevorrichtung eine Anzahl von Elektrolyseeinheiten. Die Anzahl kann bei 1 liegen oder größer als 1 sein. Die Elektrolyseeinheiten umfassen jeweils eine erste und eine zweite Endplatte. Oftmals umfassen die Elektrolyseeinheiten weiterhin eine zwischen der ersten und der zweiten Endplatte angeordnete Zwischenplatte, manchmal auch mehrere Zwischenplatten. Eine der Zwischenplatten kann in der Mitte zwischen den beiden Endplatten angeordnet sein.

Die Elektrolyseeinheiten weisen zwischen je zwei Platten - es kann sich hierbei alternativ um die beiden Endplatten, um eine Endplatte und eine Zwischenplatte oder um zwei Zwischenplatten handeln -jeweils einen Stapel von Elektrolysezellen auf, wobei die Elektrolysezellen des jeweiligen Stapels elektrisch in Reihe geschaltet sind. Die Elektrolysezellen weisen jeweils eine erste Elektrode und eine zweite Elektrode auf, an denen eine Elektrolyseflüssigkeit elektrolytisch aufgespalten wird, so dass die Elektrolyseflüssigkeit nach dem elektrolytischen Aufspalten im Bereich der jeweiligen ersten Elektrode mit einem ersten Elektrolysegas und im Bereich der jeweiligen zweiten Elektrode mit einem zweiten Elektrolysegas versetzt ist. Mindestens eines der Elektrolysegase wird - getrennt von dem anderen Elektrolysegas - aufgefangen und gespeichert. Dieses Elektrolysegas kann dann an einen anderen Ort verbracht werden oder beispielsweise im Fall von Wasserstoff als Elektrolysegas in einem Kraftfahrzeug zu dessen Antrieb genutzt werden.

Die Aufgabe der vorliegenden Erfindung besteht darin, Möglichkeiten zu schaffen, mittels derer ein verbesserter Betrieb einer Elektrolyseanlage erreicht werden kann.

Die Aufgabe wird durch ein Betriebsverfahren mit den Merkmalen des Anspruchs 1 gelöst. Vorteilhafte Ausgestaltungen des Betriebsverfahrens sind Gegenstand der abhängigen Ansprüche 2 bis 6.

Erfindungsgemäß wird ein Betriebsverfahren der eingangs genannten Art dadurch ausgestaltet,
- dass die Elektrolyseanlage alternierend in einer Hauptbetriebsphase und in einer Zusatzbetriebsphase betrieben wird,
- dass die Energieversorgungseinrichtung von einer Steuereinrichtung der Elektrolyseanlage in der Hauptbetriebsphase derart angesteuert wird, dass die Betriebsspannung möglichst konstant gleich einer Basisspannung ist und/oder der Betriebsstrom möglichst konstant gleich einem Basisstrom ist,
- dass die Energieversorgungseinrichtung von der Steuereinrichtung in der Zusatzbetriebsphase derart angesteuert wird, dass die Betriebsspannung und/oder der Betriebsstrom gegenüber der Basisspannung und/oder dem Basisstrom variiert werden, und
- dass die Wechsel zwischen der Hauptbetriebsphase und der Zusatzbetriebsphase von der Steuereinrichtung in Abhängigkeit vom Prozesszustand der Elektrolysevorrichtung vorgenommen werden.

In der Hauptbetriebsphase wird somit eine Gleichspannung angelegt, so dass die Elektrolysevorrichtung die Elektrolysegase produziert. Die produzierten Gasbläschen haften jedoch zunächst (zumindest teilweise) an den Elektroden der Elektrolysezellen der Elektrolysevorrichtung. Durch das Variieren der Betriebsspannung und/oder des Betriebsstroms in der Zusatzbetriebsphase werden an den Elektrolyseplatten jedoch sich dynamisch ändernde transiente Zustände generiert. Dadurch lösen sich die Gasbläschen von den Elektroden und können daher aufsteigen.

Der guten Ordnung halber wird darauf hingewiesen, dass die Zusätze "Haupt-" und "Zusatz-" hier und auch im weiteren lediglich der sprachlichen Unterscheidung dienen. Ein weitergehender Bedeutungsinhalt kommt den beiden Zusätzen nicht zu.

Die Art und Weise, auf welche die Betriebsspannung und/oder der Betriebsstrom in der Zusatzbetriebsphase variiert werden, kann nach Bedarf bestimmt sein.

So ist es beispielsweise möglich, dass die Betriebsspannung und/oder der Betriebsstrom in der Zusatzbetriebsphase gegenüber der Basisspannung und/oder dem Basisstrom kurzzeitig abgesenkt werden. Es ist also sozusagen möglich, ausgehend vom "Berg" (= Betriebsspannung und/oder Betriebsstrom weisen ihre Basiswerte auf) kurzzeitig ein "Tal" (= Betriebsspannung und/oder Betriebsstrom werden abgesenkt) zu durchschreiten und danach wieder zum "Berg" aufzusteigen. Bei dieser Ausgestaltung wird kurzzeitig die elektrische Kraft, welche die Gasbläschen an den Elektroden hält, reduziert. Im Extremfall - Stichwort "Absenken der Betriebsspannung auf 0" - kann die elektrische Kraft sogar vollständig abgeschaltet werden. Aufgrund der Reduzierung der elektrischen Kraft können sich die Gasbläschen leichter von den Elektroden lösen und aufsteigen.

Alternativ oder zusätzlich ist es möglich, dass die Betriebsspannung und/oder der Betriebsstrom in der Hauptbetriebsphase eine Hauptwelligkeit mit einer Hauptamplitude aufweisen, dass die Betriebsspannung und/oder der Betriebsstrom in der Zusatzbetriebsphase eine Zusatzwelligkeit mit einer Zusatzamplitude aufweisen und dass die Zusatzamplitude größer als die Hauptamplitude ist. In diesem Fall wird in der Zusatzbetriebsphase sozusagen "elektrisch an den Elektroden gerüttelt".

Oftmals wird die an die Elektrolysevorrichtung angelegte Betriebsspannung durch Gleichrichten einer Wechselspannung erzeugt. In diesem Fall weist die Betriebsspannung in der Hauptbetriebsphase meist eine "echte" Hauptwelligkeit auf, ist also tatsächlich zeitlich nicht vollständig konstant. Es ist also eine Restwelligkeit vorhanden. In diesem Fall weist die Hauptwelligkeit eine echte (d.h. von 0 verschiedene) Hauptamplitude auf. Je nach Art der Generierung der Betriebsspannung kann die Betriebsspannung in der Hauptbetriebsphase jedoch auch zeitlich vollständig konstant sein. In diesem Fall weist die Hauptamplitude den Wert 0 auf. In der Zusatzbetriebsphase ist jedoch stets eine gewisse Welligkeit mit einer entsprechenden Amplitude vorhanden.

In der Zusatzbetriebsphase erfolgt der eigentliche Elektrolyseprozess mit reduzierter Effizienz. Vorzugsweise ist daher die Zusatzbetriebsphase kürzer, insbesondere erheblich kürzer, als die Hauptbetriebsphase. Der sogenannte duty cycle, d.h. der Anteil der Zusatzbetriebsphase an der Gesamtperiode (= Hauptbetriebsphase + Zusatzbetriebsphase) liegt somit unter 50 %. In der Regel liegt der duty cycle sogar bei maximal 10 %.

Im einfachsten Fall ist das Kriterium zum Wechsel von der Hauptbetriebsphase zur Zusatzbetriebsphase und umgekehrt ein einfacher Zeitablauf. In diesem Fall kann das erfindungsgemäße Betriebsverfahren dadurch ausgestaltet sein, dass von der Steuereinrichtung die Zeit seit dem letzten Wechsel zwischen der Hauptbetriebsphase und der Zusatzbetriebsphase erfasst wird und der Prozesszustand der Elektrolysevorrichtung in Abhängigkeit von der seit dem letzten Wechsel zwischen der Hauptbetriebsphase und der Zusatzbetriebsphase verstrichenen Zeit ermittelt wird.

Alternativ ist es möglich, den tatsächlichen Prozesszustand messtechnisch zu erfassen und in Abhängigkeit von dem aktuellen Prozesszustand insbesondere zu entscheiden, ob und wann von der Hauptbetriebsphase in die Zusatzbetriebsphase übergegangen wird. In diesem Fall kann das erfindungsgemäße Betriebsverfahren dadurch ausgestaltet sein, dass der aktuelle Prozesszustand der Elektrolysevorrichtung von der Steuereinrichtung von einem Sensor der Elektrolyseanlage, mittels dessen der aktuelle Prozesszustand der Elektrolysevorrichtung messtechnisch erfasst wird, entgegengenommen wird.

Als Sensor kommt beispielsweise ein optischer Sensor zur Erfassung der Gasbläschen (insbesondere eine Kamera oder ein Fotosensor bzw. eine Fotozelle) in Frage. Ebenso kommen als Sensor ein Stromsensor oder ein Spannungssensor in Frage. Auch die Verwendung eines Ultraschallsensors ist möglich.

Die Aufgabe wird weiterhin durch ein Steuerprogramm mit den Merkmalen des Anspruchs 7 gelöst. Erfindungsgemäß bewirkt die Abarbeitung des Maschinencodes des Steuerprogramms, dass die Elektrolyseanlage aufgrund einer entsprechenden Ansteuerung einer elektrischen Energieversorgungseinrichtung der Elektrolyseanlage alternierend in einer Hauptbetriebsphase und in einer Zusatzbetriebsphase betrieben wird,
- wobei die Ansteuerung der Energieversorgungseinrichtung durch die Steuereinrichtung in der Hauptbetriebsphase derart ist, dass eine mittels der Energieversorgungseinrichtung an die Elektrolysevorrichtung angelegte Betriebsspannung möglichst konstant gleich einer Basisspannung ist und/oder ein aufgrund der angelegten Betriebsspannung durch die Elektrolysevorrichtung fließender Betriebsstrom möglichst konstant gleich einem Basisstrom ist,
- wobei die Ansteuerung der Energieversorgungseinrichtung durch die Steuereinrichtung in der Zusatzbetriebsphase derart ist, dass die Betriebsspannung und/oder der Betriebsstrom gegenüber der Basisspannung und dem Basisstrom variiert werden,
- wobei die Steuereinrichtung die Wechsel zwischen der Hauptbetriebsphase und der Zusatzbetriebsphase in Abhängigkeit vom Prozesszustand der Elektrolysevorrichtung vornimmt.

Vorzugsweise bewirkt die Abarbeitung des Maschinencodes durch die Steuereinrichtung zusätzlich, dass die Steuereinrichtung die Energieversorgungseinrichtung derart ansteuert, dass auch die zusätzlichen Merkmale mindestens einer der bevorzugten Ausgestaltungen des Betriebsverfahrens implementiert werden.

Die Aufgabe wird weiterhin durch eine Steuereinrichtung mit den Merkmalen des Anspruchs 9 gelöst. Erfindungsgemäß ist die Steuereinrichtung mit einem erfindungsgemäßen Steuerprogramm programmiert, so dass die Steuereinrichtung die Elektrolyseanlage gemäß einem erfindungsgemäßen Betriebsverfahren steuert.

Die Aufgabe wird weiterhin durch eine Elektrolyseanlage mit den Merkmalen des Anspruchs 10 gelöst. Erfindungsgemäß ist bei einer Elektrolyseanlage der eingangs genannten Art die Steuereinrichtung als erfindungsgemäße Steuereinrichtung ausgebildet.

### Kurze Beschreibung der Zeichnungen

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung eines Ausführungsbeispiels, das im Zusammenhang mit den Zeichnungen näher erläutert wird. Dabei zeigen:
- FIG 1: eine Elektrolyseanlage und
- FIG 2 bis 6: je ein Zeitdiagramm.

### Beschreibung der Ausführungsformen

Gemäß FIG 1 weist eine Elektrolyseanlage eine Elektrolysevorrichtung 1 auf. Die Elektrolysevorrichtung 1 weist üblicherweise zwei Endplatten 2 auf. Zwischen den beiden Endplatten 2 befindet sich eine Vielzahl von Elektrolysezellen 3. Die Elektrolysezellen 3 sind elektrisch in Reihe geschaltet. Zwischen den beiden Endplatten 2 können weiterhin eine oder mehrere Zwischenplatten 4 angeordnet sein.

Die Elektrolyseanlage weist weiterhin eine elektrische Energieversorgungseinrichtung 5 auf. Von der elektrischen Energieversorgungseinrichtung 5 wird eine Betriebsspannung U an die Elektrolysevorrichtung 1 angelegt, so dass ein Betriebsstrom I durch die Elektrolysevorrichtung 1 fließt. Aufgrund der Betriebsspannung U fließt also der Betriebsstrom I.

Der Elektrolysevorrichtung 1 wird weiterhin eine Elektrolyseflüssigkeit 6 zugeführt. Die Elektrolyseflüssigkeit 6 wird mittels der Elektrolysevorrichtung 1 durch Elektrolyse gespalten. Dadurch werden Elektrolysegase 7 erzeugt. Oftmals werden als Elektrolysegase 7 Wasserstoff und Sauerstoff erzeugt. Es können jedoch auch andere Elektrolysegase 7 erzeugt werden.

Die Elektrolyseanlage weist weiterhin eine Steuereinrichtung 8 auf. Von der Steuereinrichtung 8 wird zumindest die Energieversorgungseinrichtung 5 gesteuert. Gegebenenfalls können von der Steuereinrichtung 8 auch weitere Komponenten gesteuert werden, beispielsweise Umwälzpumpen für die Elektrolyseflüssigkeit 6 - nicht dargestellt. Dies ist jedoch nicht zwingend erforderlich.

Die Steuereinrichtung 8 ist mit einem Steuerprogramm 9 programmiert. Das Steuerprogramm 9 umfasst Maschinencode 10, der von der Steuereinrichtung 8 abarbeitbar ist. Die Abarbeitung des Maschinencodes 10 bewirkt, dass die Steuereinrichtung 8 die Elektrolyseanlage gemäß einem Betriebsverfahren steuert, das nachstehend näher erläutert wird.

Die Elektrolyseanlage wird gemäß den FIG 2 und 3 zunächst während einer Zeitspanne T1 in einer Hauptbetriebsphase betrieben. In der Hauptbetriebsphase steuert die Steuereinrichtung 8 die Energieversorgungseinrichtung 5 derart an, dass die Betriebsspannung U (als Funktion der Zeit t) möglichst konstant gleich einer Basisspannung U0 ist. Dies ist in FIG 2 dargestellt. Alternativ oder zusätzlich zu einer zeitlichen Konstanz der Betriebsspannung U ist es möglich, dass die Steuereinrichtung 8 die Energieversorgungseinrichtung 5 in der Hauptbetriebsphase derart ansteuert, dass der Betriebsstrom I möglichst konstant gleich einem Basisstrom I0 ist. Dies ist in FIG 3 dargestellt.

Mit dem Ablauf der Zeitspanne T1 beginnt eine weitere Zeitspanne T2. Während der weiteren Zeitspanne T2 wird die Elektrolyseanlage in einer Zusatzbetriebsphase betrieben. Die Zeitspanne T2 ist in aller Regel kürzer als die Zeitspanne T1. Oftmals ist die Zeitspanne T2 sogar erheblich kürzer als die Zeitspanne T1.

In der Zusatzbetriebsphase wird die Energieversorgungseinrichtung 5 von der Steuereinrichtung 8 derart angesteuert, dass die Betriebsspannung U gegenüber der Basisspannung U0 variiert wird. Dies ist in FIG 2 dargestellt. Alternativ oder zusätzlich zum Variieren der Betriebsspannung U ist es möglich, dass die Steuereinrichtung 8 die Energieversorgungseinrichtung 5 in der Zusatzbetriebsphase derart ansteuert, dass der Betriebsstrom I gegenüber dem Basisstrom I0 variiert wird. Dies ist in FIG 3 dargestellt.

Nach Ablauf der Zeitspanne T2 wird die Elektrolyseanlage wieder in der Hauptbetriebsphase betrieben. Dann erfolgt wieder ein Wechsel in die Zusatzbetriebsphase usw. usw. Die Elektrolyseanlage wird somit aufgrund einer entsprechenden Ansteuerung der Energieversorgungseinrichtung 5 alternierend während der Zeitspanne T1 in der Hauptbetriebsphase und während der Zeitspanne T2 in der Zusatzbetriebsphase betrieben. Den Wechsel zwischen der Hauptbetriebsphase und der Zusatzbetriebsphase nimmt die Steuereinrichtung in Abhängigkeit von einem Prozesszustand Z der Elektrolysevorrichtung 1 vor. Der Prozesszustand Z ist - zumindest im Ergebnis - für den Fortschritt des Elektrolyseprozesses charakteristisch.

Nachstehend werden einige Ausgestaltungen erläutert, auf welche in der Zusatzbetriebsphase die Betriebsspannung U variiert werden kann. Für das Variieren des Betriebsstroms I gelten analoge Ausführungen.

So ist es beispielsweise gemäß FIG 4 möglich, dass die Betriebsspannung U in der Zusatzbetriebsphase gegenüber der Basisspannung U0 kurzzeitig abgesenkt wird. Die Absenkung der Betriebsspannung U beträgt - bezogen auf die Basisspannung U0 in der Hauptbetriebsphase - vorzugsweise mindestens 30 %. Sie kann bei bis zu 100 % (= völliges Abschalten der Betriebsspannung U) liegen.

Wie bereits erwähnt, wird die Betriebsspannung U in der Hauptbetriebsphase so konstant wie möglich gehalten. Es ist entsprechend der Darstellung in FIG 5 möglich, dass die Betriebsspannung U in der Hauptbetriebsphase eine exakte Gleichspannung ist. In diesem Fall weist eine Hauptamplitude A1 einer Hauptwelligkeit - d.h. eine Amplitude, mit der die Betriebsspannung U in der Hauptbetriebsphase variiert - den Wert 0 auf. Oftmals ist die Betriebsspannung U in der Hauptbetriebsphase jedoch keine exakte Gleichspannung, sondern weist entsprechend der Darstellung in FIG 6 eine Hauptwelligkeit mit einer - wenn auch kleinen - Hauptamplitude A1 auf. Insbesondere wird die Betriebsspannung U oftmals dadurch erzeugt, dass eine ein- oder mehrphasige Wechselspannung mittels einer Gleichrichtereinheit gleichgerichtet wird, die gleichgerichtete Spannung sodann mittels eines Stützkondensators geglättet wird und die geglättete Spannung schließlich über eine Tiefsetzstelleinrichtung an die Elektrolysevorrichtung 1 angelegt wird. Die Gleichrichtereinheit kann als gesteuerter Gleichrichter (also mit schaltbaren Elementen) oder als ungesteuerter Gleichrichter (also mit Dioden) ausgebildet sein. Die Tiefsetzstelleinrichtung kann mehrere parallel geschaltete Tiefsetzsteller aufweisen. Die Tiefsetzsteller können jeweils einen Halbleiterschalter mit nachgeordneter Induktivität aufweisen. Entsprechende Schaltungen sind - auch zur Speisung einer Elektrolysevorrichtung 1 - bekannt.

Unabhängig davon, ob die Betriebsspannung U eine exakte Gleichspannung ist oder eine Hauptwelligkeit mit einer kleinen Hauptamplitude A1 aufweist, ist es möglich, dass die Betriebsspannung U in der Zusatzbetriebsphase in stärkerem Umfang periodisch variiert wird, also im Ergebnis eine Zusatzwelligkeit mit einer Zusatzamplitude A2 aufweist, wobei die Zusatzamplitude A2 größer als die Hauptamplitude A1 ist. Gegebenenfalls kann zusätzlich auch die Frequenz der Zusatzwelligkeit gezielt eingestellt werden, insbesondere von der Frequenz der Hauptwelligkeit verschieden sein. Gegebenenfalls kann - alternativ oder zusätzlich zum gezielten Einstellen der Frequenz der Zusatzwelligkeit - auch die Wellenform der Zusatzwelligkeit gezielt eingestellt werden, insbesondere von der Wellenform der Hauptwelligkeit verschieden sein.

Im einfachsten Fall sind die Zeitspannen T1, T2 der Steuereinrichtung 8 vorgegeben. In diesem Fall umfasst die Steuereinrichtung 8 gemäß FIG 1 intern einen Zeitgeber 11, den die Steuereinrichtung 8 immer wieder abfragt. Somit wird im Ergebnis von der Steuereinrichtung 8 die Zeit seit dem letzten Wechsel zwischen der Hauptbetriebsphase und der Zusatzbetriebsphase erfasst. Hierauf aufbauend, also in Abhängigkeit von der seit dem letzten Wechsel zwischen der Hauptbetriebsphase und der Zusatzbetriebsphase verstrichenen Zeit, ermittelt die Steuereinrichtung 8 den Prozesszustand Z der Elektrolysevorrichtung 1.

Alternativ ist es möglich, dass die Elektrolyseanlage (mindestens) einen Sensor 12 aufweist, mittels dessen der aktuelle Prozesszustand Z der Elektrolysevorrichtung 1 messtechnisch erfasst wird. In diesem Fall wird von dem Sensor 12 ein Sensorsignal S an die Steuereinrichtung 8 übermittelt, das für den aktuellen Prozesszustand Z charakteristisch ist. Das Sensorsignal S wird von der Steuereinrichtung 8 entgegengenommen. Gegebenenfalls muss innerhalb der Steuereinrichtung 8 noch eine Auswertung des Sensorsignals S erfolgen.

Der Sensor 12 kann, wenn in der Hauptbetriebsphase die Betriebsspannung U möglichst konstant gleich der Basisspannung U0 gehalten wird, ein Stromsensor sein, der den Strom I erfasst. Umgekehrt kann der Sensor 12, wenn in der Hauptbetriebsphase der Betriebsstrom I möglichst konstant gleich dem Basisstrom I0 gehalten wird, ein Spannungssensor sein, der die Basisspannung U erfasst. Vorzugsweise ist der Sensor 12 jedoch weder ein Stromsensor noch ein Spannungssensor. Vielmehr ist der Sensor 12 vorzugsweise entweder ein optischer Sensor, beispielsweise eine Kamera oder eine Fotozelle, oder ein Ultraschallsensor. Mittels derartiger Sensoren können die Gasbläschen an den Elektroden der Elektrolysezellen 3 erfasst werden.

Die vorliegende Erfindung weist viele Vorteile auf. So kann in der Hauptbetriebsphase ein sehr gleichmäßiger und energieeffizienter Betrieb der Elektrolysevorrichtung 1 erfolgen. Dennoch kann in der Zusatzbetriebsphase ein zuverlässiges Ablösen der Gasbläschen von den Elektroden der Elektrolysezellen 3 erreicht werden. Dadurch kann im Ergebnis der Wirkungsgrad der Elektrolysevorrichtung 1 verbessert werden. Die Lebensdauer der Elektrolysevorrichtung 1 wird gegenüber einer Betriebsweise, wie sie im Stand der Technik bekannt ist, nicht verringert. Möglicherweise kann sie sogar vergrößert werden. Die Kosten des Gesamtsystems können reduziert werden.

Obwohl die Erfindung im Detail durch die bevorzugten Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

### Bezugszeichenliste

- 1: Elektrolysevorrichtung
- 2: Endplatten
- 3: Elektrolysezellen
- 4: Zwischenplatten
- 5: Energieversorgungseinrichtung
- 6: Elektrolyseflüssigkeit
- 7: Elektrolysegase
- 8: Steuereinrichtung
- 9: Steuerprogramm
- 10: Maschinencode
- 11: Zeitgeber
- 12: Sensoren

- A1, A2: Amplituden
- I: Betriebsstrom
- I0: Basisstrom
- S: Sensorsignal
- T1, T2: Zeitspannen
- t: Zeit
- U: Betriebsspannung
- U0: Basisspannung
- Z: Prozesszustand

## Patentansprüche

1. Betriebsverfahren für eine Elektrolyseanlage,
- wobei mittels einer Elektrolysevorrichtung (1) der Elektrolyseanlage durch Elektrolyse einer Elektrolyseflüssigkeit (6) Elektrolysegase (7) erzeugt werden,
- wobei von einer elektrischen Energieversorgungseinrichtung (5) der Elektrolyseanlage eine Betriebsspannung (U) an die Elektrolysevorrichtung (1) angelegt wird, so dass ein Betriebsstrom (I) durch die Elektrolysevorrichtung (1) fließt,
- wobei die Elektrolyseanlage alternierend in einer Hauptbetriebsphase und in einer Zusatzbetriebsphase betrieben wird,
- wobei die Energieversorgungseinrichtung (5) von einer Steuereinrichtung (8) der Elektrolyseanlage in der Hauptbetriebsphase derart angesteuert wird, dass die Betriebsspannung (U) möglichst konstant gleich einer Basisspannung (U0) ist und/oder der Betriebsstrom (I) möglichst konstant gleich einem Basisstrom (I0) ist,
- wobei die Energieversorgungseinrichtung (5) von der Steuereinrichtung (8) in der Zusatzbetriebsphase derart angesteuert wird, dass die Betriebsspannung (U) und/oder der Betriebsstrom (I) gegenüber der Basisspannung (U0) und/oder dem Basisstrom (I0) variiert werden, und
- wobei die Wechsel zwischen der Hauptbetriebsphase und der Zusatzbetriebsphase von der Steuereinrichtung (8) in Abhängigkeit vom Prozesszustand (Z) der Elektrolysevorrichtung (1) vorgenommen werden.

2. Betriebsverfahren nach Anspruch 1,
**dadurch gekennzeichnet,**
**dass** die Betriebsspannung (U) und/oder der Betriebsstrom (I) in der Zusatzbetriebsphase gegenüber der Basisspannung (U0) und/oder dem Basisstrom (I0) kurzzeitig abgesenkt werden.

3. Betriebsverfahren nach Anspruch 1 oder 2,
**dadurch gekennzeichnet,**
**dass** die Betriebsspannung (U) und/oder der Betriebsstrom (I) in der Hauptbetriebsphase eine Hauptwelligkeit mit einer Hauptamplitude (A1) aufweisen, dass die Betriebsspannung (U) und/oder der Betriebsstrom (I) in der Zusatzbetriebsphase eine Zusatzwelligkeit mit einer Zusatzamplitude (A2) aufweisen und dass die Zusatzamplitude (A2) größer als die Hauptamplitude (A1) ist.

4. Betriebsverfahren nach Anspruch 1, 2 oder 3,
**dadurch gekennzeichnet,**
**dass** die Zusatzbetriebsphase kürzer, insbesondere erheblich kürzer, als die Hauptbetriebsphase ist.

5. Betriebsverfahren nach einem der Ansprüche 1 bis 4,
**dadurch gekennzeichnet,**
**dass** von der Steuereinrichtung (8) die Zeit (t) seit dem letzten Wechsel zwischen der Hauptbetriebsphase und der Zusatzbetriebsphase erfasst wird und der Prozesszustand (Z) der Elektrolysevorrichtung (1) in Abhängigkeit von der seit dem letzten Wechsel zwischen der Hauptbetriebsphase und der Zusatzbetriebsphase verstrichenen Zeit (t) ermittelt wird.

6. Betriebsverfahren nach einem der Ansprüche 1 bis 4,
**dadurch gekennzeichnet,**
**dass** der aktuelle Prozesszustand (Z) der Elektrolysevorrichtung (1) von der Steuereinrichtung (8) von einem Sensor (12) der Elektrolyseanlage, mittels dessen der aktuelle Prozesszustand (Z) der Elektrolysevorrichtung (1) messtechnisch erfasst wird, entgegengenommen wird.

7. Steuerprogramm, das Maschinencode (10) umfasst, der von einer Steuereinrichtung (8) einer Elektrolyseanlage, in der mittels einer Elektrolysevorrichtung (1) der Elektrolyseanlage durch Elektrolyse einer Elektrolyseflüssigkeit (6) Elektrolysegase (7) erzeugt werden, abarbeitbar ist, wobei die Abarbeitung des Maschinencodes (10) durch die Steuereinrichtung (8) bewirkt, dass die Elektrolyseanlage aufgrund einer entsprechenden Ansteuerung einer elektrischen Energieversorgungseinrichtung (5) der Elektrolyseanlage alternierend in einer Hauptbetriebsphase und in einer Zusatzbetriebsphase betrieben wird,
- wobei die Ansteuerung der Energieversorgungseinrichtung (5) durch die Steuereinrichtung (8) in der Hauptbetriebsphase derart ist, dass eine mittels der Energieversorgungseinrichtung (5) an die Elektrolysevorrichtung (1) angelegte Betriebsspannung (U) möglichst konstant gleich einer Basisspannung (U0) ist und/oder ein aufgrund der angelegten Betriebsspannung (U) durch die Elektrolysevorrichtung (1) fließender Betriebsstrom (I) möglichst konstant gleich einem Basisstrom (I0) ist,
- wobei die Ansteuerung der Energieversorgungseinrichtung (5) durch die Steuereinrichtung (8) in der Zusatzbetriebsphase derart ist, dass die Betriebsspannung (U) und/oder der Betriebsstrom (I) gegenüber der Basisspannung (U0) und dem Basisstrom (I0) variiert werden,
- wobei die Steuereinrichtung (8) die Wechsel zwischen der Hauptbetriebsphase und der Zusatzbetriebsphase in Abhängigkeit vom Prozesszustand (Z) der Elektrolysevorrichtung (1) vornimmt.

8. Steuerprogramm nach Anspruch 7,
**dadurch gekennzeichnet,**
**dass** die Abarbeitung des Maschinencodes (10) durch die Steuereinrichtung (8) bewirkt, dass die Steuereinrichtung (8) die Energieversorgungseinrichtung (5) derart ansteuert, dass die zusätzlichen Merkmale mindestens eines der Ansprüche 2 bis 6 implementiert werden.

9. Steuereinrichtung für eine Elektrolyseanlage, wobei die Steuereinrichtung mit einem Steuerprogramm (9) nach Anspruch 7 oder 8 programmiert ist, so dass die Steuereinrichtung die Elektrolyseanlage gemäß einem Betriebsverfahren nach einem der Ansprüche 1 bis 6 steuert.

10. Elektrolyseanlage,
- wobei die Elektrolyseanlage eine Elektrolysevorrichtung (1) aufweist, mittels derer durch Elektrolyse einer Elektrolyseflüssigkeit (6) Elektrolysegase (7) erzeugt werden,
- wobei die Elektrolyseanlage eine elektrische Energieversorgungseinrichtung (5) aufweist, von der eine Betriebsspannung (U) an die Elektrolysevorrichtung (1) angelegt wird, so dass ein Betriebsstrom (I) durch die Elektrolysevorrichtung (1) fließt,
- wobei die Elektrolyseanlage eine Steuereinrichtung (8) aufweist, von der zumindest die Energieversorgungseinrichtung (5) gesteuert wird,
**dadurch gekennzeichnet,**
**dass** die Steuereinrichtung (8) als Steuereinrichtung nach Anspruch 9 ausgebildet ist.
